# EUROPÄISCHE PATENTSCHRIFT

(11) **EP 3 587 924 B1**
(45) Veröffentlichungstag und Bekanntmachung des Hinweises auf die Patenterteilung: **29.09.2021**
(21) Anmeldenummer: 18179912.3
(22) Anmeldetag: 26.06.2018
(51) Int. Cl.: F23K 3/02

(54) **PNEUMATISCHE FÖRDERVORRICHTUNG UND BEHEIZUNGSVORRICHTUNG**
PNEUMATIC CONVEYING DEVICE AND HEATING DEVICE
DISPOSITIF DE TRANSPORT PNEUMATIQUE ET DISPOSITIF DE CHAUFFAGE

(43) Veröffentlichungstag der Anmeldung: 01.01.2020
(73) Patentinhaber: Claudius Peters Projects GmbH, 21614 Buxtehude (DE)
(72) Erfinder: Bartusch, Johannes, 21255 Tostedt (DE); Blumenberg, Christoph, 21614 Buxtehude (DE); Nolde, Hans-Dieter, 21365 Adendorf (DE)
(74) Vertreter: Glawe, Delfs, Moll

(56) Entgegenhaltungen:
- WO-A1-2010/037601
- DE-A1-102011 083 210
- US-A1- 2007 079 554

## Beschreibung

Die Erfindung betrifft eine pneumatische Fördervorrichtung sowie eine Beheizungsvorrichtung mit entsprechender Fördervorrichtung.

Zur Beheizung von Hochöfen, Brennern in Kraftwerken, Öfen für kontinuierliche Prozesse in der Verfahrenstechnik, wie bspw. Drehrohröfen, oder ähnlichen Einrichtungen wird in zunehmenden Maße auf die Verwendung von festem Brennstoff zurückgegriffen, wie bspw. gemahlene Kohle oder Holzsägemehl. Gegenüber herkömmlich verwendetem Brennmaterial, wie Koks oder Öl, lassen sich dadurch deutliche Einsparungen bei den Betriebskosten erreichen.

Es ist dabei bekannt, solche Brenner für festen Brennstoff über pneumatische Förderleitungen mit Brennstoff zu versorgen, wozu der Brennstoff pulverförmig oder zumindest rieselfähig sein muss. Der Brennstoff kann dann mithilfe eines Fördergases unter Druck durch eine rohrförmige Leitung transportiert werden. Gemäß Dokument WO 2010/037601 A1 wird Brennstaub auf hohe Drücke von 40 bis 100 bar geschleust und in ein Dosiergefäß überführt; im Dosiergefäß wird durch Zuführung von Wirbel- und Fördergas eine partielle Wirbelschicht erzeugt, aus der Förderleitungen zu einem Abnehmer bespeist werden. Dokument US 2007/079554 A1 stellt ein Verfahren und eine Vorrichtung für die Vergasung von zermahlenen festen Brennstoffen in einem Flugstrom mit einem freien Sauerstoff enthaltenden oxidierenden Medium vor. Dokument DE 10 2011 083210 A1, worauf die zweiteilige Form von Anspruch 1 basiert, betrifft eine Lösung zur pneumatischen Förderung von feinkörnig aufbereiteten festen Brennstoffen aus einer Wirbelschicht, wobei auf dem Weg der Förderung Gasvolumina entnommen werden und somit der spezifische Feststoffgehalt in der Gas-Fest-Suspension erhöht wird.

Wird Luft als Fördergas verwendet, kann die Förderluft für die letztendliche Verbrennung des Brennstoffes durch den Brenner unmittelbar genutzt werden. Um bei der Verbrennung möglichst wenig Schadstoffe, insbesondere möglichst wenig Stickoxide (NOx) zu erzeugen, ist es jedoch grundsätzlich bevorzugt, die Flammentemperatur zu begrenzen. Da diese u. a. durch die Menge der als Fördergas genutzten Luft beeinflusst wird, ist bevorzugt, möglichst wenig Förderluft zu verwenden.

Es hat sich gezeigt, dass insbesondere bei Brennern mit höherem Brennstoffverbrauch es in einer dafür vorgesehen herkömmichen pneumatischen Fördervorrichtung mit einer geeignet hohen Förderkapazität zu einer sog. Dünenbildung in dem geförderten Brennstoff kommt, die Brennstoffverteilung entlang der Förderleitung also nicht gleichmäßig ist, sondern sich Abschnitte mit überdurchschnittlichem Brennstoffanteil und Abschnitte mit unterdurchschnittlichem Brennstoffanteil bilden. In der Folge kommt der Brennstoff selbst bei gleichmäßiger Aufgabe in die Fördervorrichtung am Brenner nur pulsierend an. Dies hat wiederum zur Folge, dass die Verbrennung durch den Brenner nur ungleichmäßig erfolgt, was je nach Einsatzzweck des Brenners aber nachteilig oder sogar gefährlich sein kann.

Aufgabe der vorliegenden Erfindung ist es daher, eine Fördervorrichtung sowie eine Beheizungsvorrichtung zu schaffen, bei der die aus dem Stand der Technik bekannten Nachteile nicht mehr oder nur noch in vermindertem Umfang auftreten.

Gelöst wird diese Aufgabe durch eine Fördervorrichtung gemäß dem Hauptanspruch sowie eine Beheizungsvorrichtung gemäß dem Anspruch 8. Vorteilhafte Weiterbildungen sind Gegenstand der abhängigen Ansprüche.

Demnach betrifft die Erfindung eine pneumatische Fördervorrichtung zum Anschluss an einen Brenner mit einem Aufgabeende, einem Ausgabeende und einer Fördergaszuführung zur Einbringung von Fördergas, um pneumatisch förderbares Fördergut vom Aufgabeende zum Ausgabeende zu transportieren, wobei vom Aufgabeende zum Ausgabeende wenigstens zwei separate pneumatische Förderleitungen zur Verteilung des Fördergutstroms vom Aufgabeende zum Ausgabeende darauf vorgesehen sind, die am Ausgabeende zu einer gemeinsamen Auslassöffnung zur Verbindung mit einem Brenner zusammengeführt sind.

Weiterhin betrifft die Erfindung eine Beheizungsvorrichtung umfassend einen Brenner und eine pneumatische Fördervorrichtung zur Brennstoffförderung, wobei die pneumatische Fördervorrichtung erfindungsgemäß ausgebildet und der Brenner mit der gemeinsamen Auslassöffnung der pneumatischen Fördervorrichtung verbunden ist.

Die Erfindung hat erkannt, dass insbesondere bei der pneumatischen Förderung von dafür geeignetem Fördergut mit hohem Fördergutdurchsatz bei gleichzeitig niedriger Fördergasmenge dem Problem der Dünenbildung wirksam entgegnet werden kann, wenn der Fördergutstrom nicht - wie im Stand der Technik üblich - durch eine einzelne Förderleitung geführt wird, sondern zunächst auf mehrere Förderleitungen verteilt wird, um dann an dem Endpunkt der Förderung - nämlich der Auslassöffnung zum Anschluss weiterer Komponenten - wieder zusammengeführt zu werden. Es ist so möglich, eine Vorrichtung, wie bspw. einen Brenner, über eine einzelne pneumatische Fördervorrichtung mit Fördergut, wie bspw. Brennstoff, zu versorgen, ohne dass die Menge an Fördergut gegenüber einer Fördervorrichtung aus dem Stand der Technik reduziert werden oder die für die Förderung erforderliche Menge an Fördergas erheblich verändert werden müsste. Gleichzeitig kann aber die Pulsation an der Auslassöffnung aufgrund von Dünenbildung in der Fördervorrichtung deutlich reduziert werden.

Pneumatische Förderleitungen sind regelmäßig auf den zu erwartenden Fördergutstrom ausgelegt, was sich unmittelbar auf deren Durchmesser auswirkt. Eine hohe Förderkapazität bedeutet dabei in der Regel auch einen größeren Durchmesser der Förderleitung. Die Erfindung hat nun festgestellt, dass die bei Förderleitungen mit großem Durchmesser auftretende unerwünschte Dünenbildung und der daraus resultierende Pulsation des Förderguts am Ausgabeende deutlich reduziert werden kann, wenn eine gemäß dem Stand der Technik vorzusehende singuläre Förderleitung mit großem Durchmesser durch mehrere separate Förderleitungen mit jeweils geringerem Durchmesser ersetzt wird. Die einzelnen Förderleitungen werden dann am Ausgabeende der Fördervorrichtung wieder so zusammengeführt, dass dort ein einzelner Fördergutstrom aus einer einzelnen gemeinsamen Auslassöffnung der Fördervorrichtung austritt, sodass die erfindungsgemäße Vorrichtung keine Anpassung an der am Ausgabeende anzubindenden Komponente gegenüber dem Stand der Technik erfordert.

Die Anzahl und/oder Förderkapazität der mehreren separaten Förderleitungen ist dabei so zu wählen, dass ihre summierte Förderkapazität der Förderkapazität einer vergleichbaren singulären Förderleitung aus dem Stand der Technik entspricht, um die gewünschte Förderleistung erbringen zu können. Dabei weisen die jeweils separaten Förderleitungen gegenüber einer einzelnen Förderleitung mit vergleichbarer Förderkapazität jedoch einen geringeren Durchmesser auf, wodurch die unerwünschte Dünenbildung insgesamt bereits reduziert werden kann.

Darüber hinaus ergibt sich bereits bei zwei, insbesondere aber bei vier oder mehr separaten Förderleitungen der Effekt, dass sich ggf. weiterhin in den separaten Förderleitungen auftretende geringe Pulsationen aufgrund von Dünenbildung durch die Zusammenführung am Ausgabeende häufig gegenseitig aufheben, sodass im summierten Fördergutstrom durch die gemeinsame Auslassöffnung, wenn überhaupt, nur sehr geringe Pulsationen festzustellen sind.

Es ist bevorzugt, wenn bei der Fördervorrichtung wenigstens vier, vorzugsweise wenigstens sechs, und/oder vorzugsweise maximal zehn separate Förderleitungen vorgesehen sind. Dadurch kann der individuelle Durchmesser der einzelnen Förderleitungen gegenüber der Förderleitung einer von der Förderkapazität vergleichbaren Fördervorrichtung aus dem Stand der Technik weiter reduziert werden, wodurch die bereits beschriebenen positiven Effekte noch deutlicher zutage treten.

Es ist bevorzugt, wenn am Aufgabeende wenigstens eine Feststoffschleuse vorgesehen ist, die wenigstens mit einem Teil der separaten Förderleitungen zur Aufgabe von pneumatisch förderbarem Fördergut in die einzelnen Förderleitungen verbunden sind. Ist lediglich eine Feststoffschleuse vorgesehen, ist diese vorzugsweise mit sämtlichen Förderleitungen der Fördervorrichtung verbunden, um das Fördergut auf sämtliche einzelne Förderleitungen zu verteilen. Es ist aber auch möglich, dass zwei oder mehr Feststoffschleusen vorgesehen sind, um identisches oder jeweils unterschiedliches Fördergut in die einzelnen Förderleitungen aufzugeben. Dabei ist es möglich, dass eine erste Feststoffschleuse dauerhaft mit einem ersten Teil der Förderleitungen verbunden ist, während eine andere Feststoffschleuse dauerhaft mit einem weiteren Teil der Förderleitungen verbunden ist. Es ist auch möglich, dass mehrere Feststoffschleusen über geeignete Anbindungselemente - bspw. Y-förmige Rohranschlüsse - dauerhaft mit gemeinsamen Förderleitungen verbunden sind. Nicht zuletzt ist es auch möglich, mehrere Feststoffschleusen über ein steuerbares Anbindungselement, bspw. umfassend Steuerventile, wahlweise mit den einzelnen Förderleitungen zu verbinden. Dadurch ist eine flexible Förderung ggf. unterschiedlichen Förderguts möglich.

Es ist bevorzugt, wenn eine Feststoffschleuse einen Feststoffverteiler zur gleichmäßigen Verteilung des pneumatisch förderbaren Förderguts auf die daran angeschlossenen Förderleitungen umfasst. Durch einen entsprechenden Feststoffverteiler kann sichergestellt werden, dass in sämtliche an den Feststoffverteiler angebundene Förderleitungen genau vorgebbare, bspw. identische Mengen Fördergut aufgegeben wird. Ein entsprechender Feststoffverteiler ist bspw. in der EP 2 095 050 B1 offenbart. Bei diesem Feststoffverteiler ist eine Kammer mit einem Zufuhranschluss vorgesehen, über den Fördergut aus einer geodätisch oberhalb angeordneten druckfesten Feststoffschleuse mit als Gasraum ausgebildeten oberen Teil, in die Kammer gelangen kann. Die Kammer umfasst eine von einer gemeinsamen Wandung umschlossene Sammelkammer mit einem zentralen Verdrängungskörper, wie bspw. einen sich in Richtung Zufuhranschluss verjüngenden Kegel. In der gemeinsamen Wandung ist eine Mehrzahl von Öffnungen zum Anschluss der einzelnen Förderleitungen vorgesehen, wobei der Verdrängungskörper in der Sammelkammer zusammen mit der gemeinsamen Wandung entlang der Wandung und vor den Öffnungen einen Ringspalt bildet. Aufgrund der Schwerkraft und/oder Überdruck im Gasraum der Feststoffschleuse wird das Fördergut auf die einzelnen Förderleitungen verteilt. Zur weiteren Erläuterung des Feststoffverteilers wird auf die EP 2 095 050 B1 verwiesen.

Es ist bevorzugt, wenn die Förderleitungen separate und separat ansteuerbare Stellglieder zur Steuerung des Fördergas- und/oder Fördergutstroms durch die einzelnen Förderleitungen umfassen, wobei die Stellglieder vorzugsweise zum zeitweisen Abschalten der jeweiligen Förderleitung geeignet ausgebildet sind. Durch entsprechende Stellglieder lässt sich die Förderung des Förderguts durch die einzelnen Leitungen separat steuern und regeln, wobei die einzelnen Leitungen auch unterschiedlich beladen werden können. Kann eine einzelne Förderleitung zeitweise abgeschaltet werden, kann so die Gesamt-Förderleistung der Fördervorrichtung variiert werden, sodass auch bei einem Teillastbetrieb, in dem nur ein Teil der Förderkapazität, für welche die Fördervorrichtung eigentlich ausgelegt ist, benötigt wird, ohne dass dafür die Förderparameter der übrigen Förderleitungen verändert werden müssten. Bei vier Förderleitungen lässt sich die Reduktion der Förderleistung durch Abschalten einer Leitung um 25%, durch Abschalten zweier Leitungen um 50%, etc. reduzieren.

Es ist bevorzugt, wenn eine Steuerungsvorrichtung für die Stellglieder der einzelnen Förderleitungen vorgesehen und dazu ausgebildet ist, den Fördergas- und/oder Fördergutstrom durch die einzelnen Förderleitungen derart zu steuern, dass jeweils eine Dichtstromförderung gewährleistet ist. Die Dichtstromförderung benötigt bspw. im Vergleich einer Flugförderung geringere Mengen Fördergas und ist damit in der Regel energieeffizienter.

Es ist bevorzugt, wenn die separaten Förderleitungen einen Nenndurchmesser von höchstens 50 mm, vorzugsweise von höchstens 35 mm, weiter vorzugsweise von höchstens 25 mm aufweisen. Bei entsprechend geringen Nenndurchmessern tritt keine oder nur eine geringe Dünenbildung auf.

Zur Erläuterung der erfindungsgemäßen Beheizungsvorrichtung wird zunächst auf die vorstehenden Ausführungen verwiesen.

Insbesondere bei Dichtstromförderung des Brennstoffes durch die Fördervorrichtung einer Beheizungsvorrichtung und dem damit verbundenen geringen Fördergasanteil im Fördergutstrom, der für die Reduzierung der Flammentemperatur grundsätzlich vorteilhaft ist, kann am Brenner eine Sekundärluftzuführung erforderlich und vorgesehen sein, um ein für die Verbrennung geeignetes Brennstoff-Luft-Verhältnis zu erreichen.

Bei dem Fördergas kann es sich vorzugsweise um Luft handeln. Der Brennstoff kann insbesondere gemahlene Kohle und/oder Sägemehl sein.

Die Erfindung wird nun anhand eines vorteilhaften Ausführungsbeispiels unter Bezugnahme auf die beigefügte Zeichnung näher beschrieben. Es zeigt:
- Figur 1:: Eine schematische Darstellung einer erfindungsgemäßen Beheizungsvorrichtung mit einer erfindungsgemäßen Fördervorrichtung.

In Figur 1 ist schematisch eine Beheizungsvorrichtung 1 für pulverförmigen Brennstoff mit einer pneumatischen Fördervorrichtung 10 dargestellt.

Die Beheizungsvorrichtung 1 umfasst neben der Fördervorrichtung 10 einen Brenner 2, der mit pulverförmigen Brennstoff, wie gemahlene Kohle, aus einem nicht näher dargestellten Vorratssilo über die Fördervorrichtung 10 versorgt wird. Der Brennstoff ist somit das von der Fördervorrichtung 10 von deren Aufgabeende 11 zum Ausgabeende 12 zu transportierende Fördergut.

Am Aufgabeende 11 ist eine Feststoffschleuse 13 angeordnet, in der von dem Vorratssilo kommender Brennstoff zwischengelagert wird, um in die Fördervorrichtung 10 aufgegeben zu werden. Dazu weist die Feststoffschleuse 13 an ihrem unteren Ende einen Feststoffverteiler 14 auf, mit dem der Brennstoff grundsätzlich gleichmäßig auf mehrere - im dargestellten Ausführungsbeispiel vier - separate Förderleitungen 15 mit einem Nenndurchmesser von jeweils 25 mm verteilt wird. Der Feststoffverteiler 14 ist gemäß EP 2 095 050 B1 ausgestaltet. Der obere Teil der Feststoffschleuse 13 ist daher als Gasraum ausgeführt, in dem durch die Luftzuführung 16 ein Überdruck erzeugt werden kann. Die Luftzuführung 16 ist weiterhin mit dem Feststoffverteiler 14 zur Einbringung von Förderluft, mit welcher der Brennstoff letztendlich durch die Förderleitungen 15 transportiert wird, verbunden. Außerdem ist an jeder der einzelnen Förderleitungen 15 ein separat ansteuerbares Stellglied 17 vorgesehen, über welches bei Bedarf zusätzliche Förderluft in die Förderleitungen 15 eingebracht werden kann und mit dem der von dem Feststoffverteiler 14 kommende Förderstrom begrenzt werden kann, wobei die Begrenzung auch bis auf null erfolgen kann, womit eine einzelne Förderleitung 15 abgeschaltet werden kann. Über eine nicht dargestellte Steuerungseinrichtung werden die Stellglieder 17 insbesondere so gesteuert, dass sich bei einem gewünschten Fördergutstrom eine Dichtstromförderung ergibt. Dazu wird insbesondere der Anteil der Förderluft am Fördergutstrom so geregelt, dass die Fördergeschwindigkeit unterhalb derjenigen kritischen Geschwindigkeit liegt, bei der die Förderung in eine Flugförderung umschlägt.

Die einzelnen Förderleitungen 15 sind am Ausgabeende 12 der Fördervorrichtung 10 zu einer gemeinsamen Auslassöffnung 18 zusammengeführt, wobei der Brenner 2 mit eben dieser Auslassöffnung 18 verbunden ist. Selbst wenn der Brenner 2 also für eine Fördervorrichtung gemäß dem Stand der Technik mit einer singulären Förderleitung ausgebildet ist, lässt er sich ohne Weiteres und insbesondere ohne strukturelle Anpassung grundsätzlich auch mit der erfindungsgemäßen und in Figur 1 dargestellten Fördervorrichtung 10 verwenden.

Der Brenner 2 weist eine steuerbare Sekundärluftzuführung 3 auf, mit der dem Brenner 2 zusätzliche Verbrennungsluft zugeführt werden kann, falls die aus der Fördervorrichtung 10 kommende Förderluft nicht ausreicht, um ein gewünschtes Brennstoff-Luft-Verhältnis für die Verbrennung zu erreichen.

## Patentansprüche

1. Pneumatische Fördervorrichtung (10) zum Anschluss an einen Brenner (2) mit einem Aufgabeende (11), einem Ausgabeende (12) und einer Fördergaszuführung (16) zur Einbringung von Fördergas, um pneumatisch förderbares Fördergut vom Aufgabeende (11) zum Ausgabeende (12) zu transportieren, wobei vom Aufgabeende (11) zum Ausgabeende (12) wenigstens zwei separate pneumatische Förderleitungen (15) zur Verteilung des Fördergutstroms vom Aufgabeende (11) zum Ausgabeende (12) darauf vorgesehen sind,
**dadurch gekennzeichnet, dass**
die wenigstens zwei separaten pneumatischen Förderleitungen (15) am Ausgabeende (12) zu einer gemeinsamen Auslassöffnung (18) zur Verbindung mit einem Brenner (2) zusammengeführt sind.

2. Pneumatische Fördervorrichtung nach Anspruch 1,
**dadurch gekennzeichnet, dass**
wenigstens vier, vorzugsweise wenigstens sechs separate Förderleitungen (15) vorgesehen sind.

3. Pneumatische Fördervorrichtung nach Anspruch 1 oder 2,
**dadurch gekennzeichnet, dass**
am Aufgabeende (11) wenigstens eine Feststoffschleuse (13) vorgesehen ist, die wenigstens mit einem Teil der separaten Förderleitungen (15) zur Aufgabe von Fördergut in die einzelnen Förderleitungen (15) verbunden sind.

4. Pneumatische Fördervorrichtung nach Anspruch 3,
**dadurch gekennzeichnet, dass**
die Feststoffschleuse (13) einen Feststoffverteiler (14) zur gleichmäßigen Verteilung des Förderguts auf die daran angeschlossenen Förderleitungen (15) umfasst.

5. Pneumatische Fördervorrichtung nach einem der Ansprüche 1-4,
**dadurch gekennzeichnet, dass**
die Förderleitungen (15) separate und separat ansteuerbare Stellglieder (17) zur Steuerung des Fördergas- und/oder Fördergutstroms durch die einzelnen Förderleitungen (15) umfassen, wobei die Stellglieder (17) vorzugsweise zum zweitweisen Abschalten der jeweiligen Förderleitung (15) geeignet ausgebildet sind.

6. Pneumatische Fördervorrichtung nach Anspruch 5,
**dadurch gekennzeichnet, dass**
eine Steuerungsvorrichtung für die Stellglieder (17) der einzelnen Förderleitungen (15) dazu ausgebildet ist, den Fördergas- und/oder Fördergutstrom durch die einzelnen Förderleitungen (15) derart zu steuern, dass jeweils eine Dichtstromförderung gewährleistet ist.

7. Pneumatische Fördervorrichtung nach einem der Ansprüche 1-6,
**dadurch gekennzeichnet, dass**
die separaten Förderleitungen (15) einen Nenndurchmesser von höchstens 50 mm, vorzugsweise von höchstens 35 mm, weiter vorzugsweise von höchstens 25 mm aufweisen.

8. Beheizungsvorrichtung (1) umfassend einen Brenner (2) und eine pneumatische Fördervorrichtung (10) zur Förderung von Brennstoff als Fördergut, wobei die pneumatische Fördervorrichtung (10) gemäß einem der vorstehenden Ansprüche ausgebildet und der Brenner (2) mit der gemeinsamen Auslassöffnung (18) der pneumatischen Fördervorrichtung (10) verbunden ist.

9. Beheizungsvorrichtung nach Anspruch 8, wobei wenigstens zwei Feststoffschleusen (13) zur Aufnahme unterschiedlicher Brennstoffe vorgesehen sind, die jeweils mit einem Teil der Förderleitungen (15) verbunden und/oder wahlweise verbindbar sind.

10. Beheizungsvorrichtung nach Anspruch 8 oder 9, wobei der Brenner (2) eine steuerbare Sekundärluftzuführung (3) aufweist.

11. Beheizungsvorrichtung nach einem der Ansprüche 8 bis 10, wobei das Fördergas Luft ist, und/oder der Brennstoff gemahlene Kohle und/oder Sägemehl ist.

## Claims

1. Pneumatic conveying device (10) for connection to a burner (2), with a charging end (11), a discharging end (12) and a conveying gas feed (16) for introducing conveying gas in order to transport pneumatically conveyable material to be conveyed from the charging end (11) to the discharging end (12), wherein at least two separate pneumatic conveying lines (15) are provided from the charging end (11) to the discharging end (12), for distributing the stream of material to be conveyed from the charging end (11) to the discharging end (12),
**characterized in that**
the at least two separate pneumatic conveying lines (15) are brought together at the discharging end (12) to form a common outlet opening (18) for connecting to a burner (2).

2. Pneumatic conveying device according to Claim 1,
**characterized in that**
at least four, preferably at least six, separate conveying lines (15) are provided.

3. Pneumatic conveying device according to Claim 1 or 2,
**characterized in that**
at least one solids lock (13) is provided at the charging end (11) and is connected at least to some of the separate conveying lines (15) for charging the material to be conveyed into the individual conveying lines (15).

4. Pneumatic conveying device according to Claim 3,
**characterized in that**
the solids lock (13) comprises a solids distributor (14) for evenly distributing the material to be conveyed among the conveying lines (15) connected to it.

5. Pneumatic conveying device according to one of Claims 1-4,
**characterized in that**
the conveying lines (15) comprise separate and separately activatable adjusting elements (17) for controlling the stream of conveying gas and/or material to be conveyed through the individual conveying lines (15), wherein the adjusting elements (17) are preferably designed as suitable for temporarily switching off the respective conveying line (15).

6. Pneumatic conveying device according to Claim 5,
**characterized in that**
a control device for the adjusting elements (17) of the individual conveying lines (15) is designed to control the stream of conveying gas and/or material to be conveyed through the individual conveying lines (15) in such a way that dense flow conveyance is in each case ensured.

7. Pneumatic conveying device according to one of Claims 1-6,
**characterized in that**
the separate conveying lines (15) have a nominal diameter of at most 50 mm, preferably of at most 35 mm, more preferably of at most 25 mm.

8. Heating device (1) comprising a burner (2) and a pneumatic conveying device (10) for conveying fuel as material to be conveyed, wherein the pneumatic conveying device (10) is designed according to one of the preceding claims and the burner (2) is connected to the common outlet opening (18) of the pneumatic conveying device (10).

9. Heating device according to Claim 8,
wherein at least two solids locks (13) for receiving different fuels are provided and are each connected and/or can optionally be connected to some of the conveying lines (15).

10. Heating device according to Claim 8 or 9,
wherein the burner (2) has a controllable secondary air feed (3).

11. Heating device according to one of Claims 8 to 10,
wherein the conveying gas is air, and/or the fuel is ground coal and/or sawdust.

## Revendications

1. Dispositif de transport pneumatique (10) destiné à être raccordé à un brûleur (2) et comprenant une extrémité d'alimentation (11), une extrémité de sortie (12) et une alimentation en gaz de transport (16) destinée à introduire un gaz de transport afin de transporter un matériau à transporter, transportable pneumatiquement, de l'extrémité d'alimentation (11) à l'extrémité de sortie (12), au moins deux conduites de transport pneumatique séparées (15) étant prévues de l'extrémité d'alimentation (11) à l'extrémité de sortie (12) pour distribuer le flux de matériau à transporter de l'extrémité d'alimentation (11) à l'extrémité de sortie (12),
**caractérisé en ce que**
les au moins deux conduites de transport pneumatiques séparées (15) sont réunies à l'extrémité de sortie (12) pour former une ouverture de sortie commune (18) destinée à être reliée à un brûleur (2).

2. Dispositif de transport pneumatique selon la revendication 1,
**caractérisé en ce que**
au moins quatre, de préférence au moins six, conduites de transport séparées (15) sont prévues.

3. Dispositif de transport pneumatique selon la revendication 1 ou 2,
**caractérisé en ce que**
au moins un sas pour matières solides (13) est prévu à l'extrémité d'alimentation (11), lequel est relié au moins à une partie des conduites de transport séparées (15) pour alimenter en matériau à transporter les conduites de transport individuelles (15).

4. Dispositif de transport pneumatique selon la revendication 3,
**caractérisé en ce que**
le sas pour matières solides (13) comprend un distributeur de matières solides (14) destiné à distribuer uniformément le matériau à transporter vers les conduites de transport (15) qui sont raccordées à celui-ci.

5. Dispositif de transport pneumatique selon l'une des revendications 1 à 4,
**caractérisé en ce que**
les conduites de transport (15) comprennent des actionneurs (17) séparés et commandables séparément destinés à commander le flux de gaz à transporter et/ou de matériau à transporter à travers les conduites de transport individuelles (15), les actionneurs (17) étant de préférence conçus pour commuter deux fois la conduite de transport respective (15).

6. Dispositif de transport pneumatique selon la revendication 5,
**caractérisé en ce que**
un dispositif de commande des actionneurs (17) des conduites de transport individuelles (15) est conçu pour commander le flux de gaz à transporter et/ou de matériau à transporter à travers les conduites de transport individuelles (15) de manière à garantir à chaque fois un transport de flux dense.

7. Dispositif de transport pneumatique selon l'une des revendications 1 à 6,
**caractérisé en ce que**
les conduites de transport séparées (15) ont un diamètre nominal de 50 mm maximum, de préférence de 35 mm maximum, plus préférablement de 25 mm maximum.

8. Dispositif de chauffage (1) comprenant un brûleur (2) et un dispositif de transport pneumatique (10) destiné à transporter du combustible comme matériau à transporter, le dispositif de transport pneumatique (10) étant conçu selon l'une des revendications précédentes et le brûleur (2) étant relié à l'ouverture de sortie commune (18) du dispositif de transport pneumatique (10) .

9. Dispositif de chauffage selon la revendication 8, au moins deux sas pour matières solides (13) étant prévus pour recevoir des combustibles différents, lesquels sas sont reliés chacun et/ou peuvent être reliés chacun sélectivement à une partie des conduites de transport (15) .

10. Dispositif de chauffage selon la revendication 8 ou 9,
le brûleur (2) comportant une alimentation en air secondaire commandable (3).

11. Dispositif de chauffage selon l'une des revendications 8 à 10,
le gaz de transport étant de l'air et/ou le combustible étant du charbon broyé et/ou de la sciure de bois.
